# EUROPÄISCHE PATENTSCHRIFT

(11) **EP 2 014 834 B1**
(45) Veröffentlichungstag und Bekanntmachung des Hinweises auf die Patenterteilung: **08.05.2013**
(21) Anmeldenummer: 08159941.7
(22) Anmeldetag: 08.07.2008
(51) Int. Cl.: E01H 10/00

(54) **Streuteller für ein Winterdienst-Streugerät**
Spinnerdisc for Winterservice-Spreading-Apparatus
Disque d'épandage pour dispositif de service d'hiver

(30) Priorität: 09.07.2007 DE 102007031880
(43) Veröffentlichungstag der Anmeldung: 14.01.2009
(73) Patentinhaber: Kugelmann, Siegfried, 87675 Rettenbach (DE)
(72) Erfinder: Bringmann, Claus, 88400 Biberach (DE)
(74) Vertreter: Tetzner, Michael

(56) Entgegenhaltungen:
- EP-A1- 1 208 733
- EP-A2- 1 184 516
- DE-A1- 1 457 818
- DE-C1- 4 039 795
- DE-U1- 20 117 882
- GB-A- 2 014 023

## Beschreibung

Die Erfindung betrifft einen Streuteller für ein Winterdienst-Streugerät nach dem Oberbegriff des Anspruchs 1. Ein solcher Strenteller ist z.B. aus der DE-C-4039795 oder der GB-A-2014023 bekannt.

Der Streuteller soll das Streugut möglichst gleichmäßig über die Breite der Fahrbahn verteilen. Um dieses Ziel zu erreichen, ist aus der DE 40 39 795 C1 bekannt, die radial innen liegenden Enden aller Wurfschaufeln auf dem gleichen Radius und die radial außen liegenden Enden der Wurfschaufeln auf unterschiedlichen Radien anzuordnen, wobei die Außenkante des Streutellers in radialer Richtung zur Drehachse mit den außen liegenden Enden der einzelnen Wurfschaufeln bündig abschließt. Durch die Angleichung der Kontur des Streutellers an die unterschiedlichen Enden der einzelnen Wurfschaufeln entstehen unterschiedliche Streugutfächer mit unterschiedlichen Wurfweiten und unterschiedlichen Breiten, sodass sich die ungleichförmigen Streugutverteilungen innerhalb der Streugutfächer der längeren Wurfschaufeln durch die kleineren Streugutfächer der kleineren Wurfschaufeln ausgleichen lassen.

Aus der DE 201 17 882 U1 ist weiterhin ein Streuteller bekannt, an dessen Oberfläche zum Anpassen an eine gewünschte Streubereite eine konkave oder konvexe Form einstellbar ist.

Ferner ist aus der EP 1 208 733 A1 ein in zwei Drehrichtungen antreibbarer Streuteller bekannt, bei dem auf der Streutelleroberfläche für eine unterschiedliche Streuverteilung je Drehrichtung zwei radial verlaufende Wurfschaufeln vorgesehen sind, die mit einer gegenüber der Drehachse geneigten Verbindungsplatte verbunden sind.

Die GB 2 014 023 A offenbart einen scheibenförmigen Streuteller, der an seiner Oberfläche ein inneres Wurfelement aufweist, an dem zwei äußere Wurfelemente schwenkbar befestigt sind und die vorzugsweise zueinander unterschiedlich geneigt sind.

Daneben ist aus der DE 1 457 818 ein Gerät zum gleichmäßigen Verstäuben von festen oder flüssigen Stoffen bekannt, bei dem an einem drehbaren zylindrischen Verteilungskörper mehrere zur Drehachse geneigte Rohre gleicher Länge befestigt sind, die auf halber Länge gekröpft sind, so dass die freien Enden gegenüber einer rechtwinklig zur Drehachse verlaufenden Ebene unterschiedlich geneigt sind, wobei die Differenzen zwischen den Neigungswinkeln eine Fibonacci-Folge bilden.

Der Erfmdung liegt nun die Aufgabe zugrunde, einen anderen Lösungsweg zu finden, um eine gleichförmige Streugutverteilung über die gewünschte Streubreite zu erzielen.

Erfindungsgemäß wird diese Aufgabe durch die Merkmale des Anspruches 1 gelöst.

Die unterschiedlich geneigten Segmente bewirken entsprechend unterschiedliche Wurfweiten, die sich zu einem sehr gleichförmigen Streubild ergänzen.

Weitere Ausgestaltungen der Erfindung sind Gegenstand der Unteransprüche.

In einer bevorzugten Ausgestaltung der Erfindung weisen einige, vorzugsweise alle benachbarten Segmente unterschiedliche Größen auf.

Weiterhin sind wenigstens 50%, vorzugsweise 80 bis 100% der radialen Erstreckung der Streutelleroberfläche der Segmente gegenüber einem inneren Bereich des Streutellers geneigt ausgebildet. Die Neigung wird dabei beispielsweise durch Aufkantung der Streutelleroberfläche gegenüber einem inneren Bereich des Streutellers erreicht. Die Wurfschaufeln sind bogenförmig oder geradlinig ausgebildet.

Gemäß einer bevorzugten Ausgestaltung ist der Streuteller in seiner Draufsicht kreisförmig ausgebildet und die radial innen liegenden Enden der Wurfschaufeln sind mit gleichem radialen Abstand zur Drehachse angeordnet. Auch die radial außen liegenden Enden der Wurfschaufeln weisen vorzugsweise den gleichen radialen Abstand zur Drehachse auf.

Die Anordnung der unterschiedlich geneigten Segmente in Umfangsrichtung des Streutellers ist auf unterschiedliche Arten denkbar. So kann der Streuteller beispielsweise in mehrere Gruppen mit jeweils wenigstens zwei, vorzugsweise drei bis fünf Wurfschaufeln unterteilt sein, die jeweils gleich aufgebaut sind, wobei sich innerhalb einer Gruppe die Neigung der Streutelleroberfläche benachbarter Segmente kontinuierlich vergrößert oder verkleinert. Es wäre aber auch denkbar, dass - in Umfangsrichtung des Streutellers gesehen - die Neigung der Streutelleroberfläche benachbarter Segmente abwechselnd größer und kleiner als die vorhergehende Neigung ausgebildet ist.

Weiterhin betrifft die Erfindung einen Streuautomat mit einem Streuteller gemäß der oben beschriebenen Art, wenigstens einem Vorratsbehälter für Streugut sowie einer Zuführeinrichtung, um das Streugut vom Vorratsbehälter dem Streuteller zuzuführen.

Außerdem umfasst die Erfindung ein Winterdienst-Streugerät mit einem derartigen Streuautomat.

Weitere Ausgestaltungen und Vorteile der Erfindung werden im Folgenden anhand der Beschreibung und der Zeichnung näher erläutert.

In der Zeichnung zeigen
- Fig. 1: eine schematische Darstellung eines Winterdienst-Streugerätes,
- Fig. 2: eine schematische Draufsicht eines Streutellers gemäß einem ersten Ausführungsbeispiel,
- Fig. 3A-3D: verschiedene Schnittdarstellungen benachbarter Segmente,
- Fig. 4: eine schematische Draufsicht eines Streutellers mit Streubild gemäß einem zweiten Ausführungsbeispiel.

Das in Fig. 1 dargestellte Winterdienst-Streugerät 1 weist einen Streuautomat 2 auf, der im Wesentlichen folgende Bestandteile umfasst: einen ersten Vorratsbehälter 3 für ein erstes Streugut (beispielsweise Salz), einen zweiten Vorratsbehälter 4 für ein zweites Streugut (beispielsweise Sole), einen Streuteller 5 sowie eine Zuführeinrichtung 6, um das Streugut von den Vorratsbehältern dem Streuteller 5 zuzuführen.

Anhand der Fig. 2 und Fig. 3A-3D wird im Folgenden der Streuteller 5 näher beschrieben. Der Streuteller ist um eine Drehachse 7 rotierend antreibbar und weist auf seiner Streutelleroberfläche radial verlaufende Wurfschaufeln 8 auf, die den Streuteller zwischen sich in Segmente 9 unterteilen.

Zumindest die radial äußeren Bereiche 5a der Streutelleroberfläche benachbarter Segmente weisen unterschiedlichen Neigungen auf. Die Neigungswinkel der Streutelleroberflächen gegenüber einer Senkrechten zur Drehachse, liegen im Bereich von 0° < β ≤ 30°, vorzugsweise 0° < β ≤ 20°. Im dargestellten Ausführungsbeispiel sind die radial äußeren Bereiche 5a der Streutelleroberflächen gegenüber einem inneren Bereich 10 des Streutellers um die Winkel β₁, β₂, β₃ bzw. β₄ aufgekantet, wobei β₁ < β₂ < β₃ < β₄.

Die Wurfschaufeln 8 sind hier geradlinig ausgebildet und mit den radial innen liegenden Enden mit gleichem radialen Abstand von der Drehachse 7 angeordnet. Auch die radial außen liegenden Enden der Wurfschaufeln 8 sind mit gleichem radialen Abstand zur Drehachse angeordnet, sodass der Streuteller in der Draufsicht kreisförmig ausgebildet ist.

Im dargestellten Ausführungsbeispiel weisen die Segmente 9, d.h. der Bereich des Streutellers zwischen den Wurfschaufeln 8, einen radial inneren Bereich 10 auf, der im Wesentlichen quer zur Drehachse 7 ausgebildet ist und einen aufgekanteten Bereich. Wenigstens 50%, vorzugsweise 80 bis 100% der radialen Erstreckung der Segmente sollte gegenüber dem sich quer zur Drehachse erstreckenden inneren Bereich 10 geneigt ausgebildet sein.

Zur Erzielung einer möglichst gleichmäßigen Streugutverteilung über die Streubreite sind benachbarte Segmente mit unterschiedlichen Neigungen ausgebildet.

Der Streuteller kann dabei in mehreren Gruppen von jeweils wenigstens 2, vorzugsweise 3 bis 5 Wurfschaufeln mit zugehörigen Segmenten unterteilt sein.

Im Ausführungsbeispiel gemäß Fig. 2 sind beispielsweise drei Gruppen mit jeweils vier Segmenten 9 vorgesehen, wobei die aufeinander folgenden Segmente einer Gruppe - in Umfangsrichtung gesehen, mit immer größer werdendem Winkel (β₁, β₂, β₃, β₄) aufgekantet sind. Nach dem Segment mit dem Aufkantungswinkel β₄ folgt dann wieder ein Segment mit dem Aufkantungswinkel β₁ und so weiter.

Anstatt innerhalb einer Gruppe den Aufkantungswinkel in Umfangsrichtung immer größer werden zu lassen, wäre es aber auch denkbar, abwechselnd den Winkel zu vergrößern und dann wieder zu verkleinern. So könnte in Umfangsrichtung 11 beispielsweise zunächst ein Segment mit dem Aufkantungswinkel β₁, dann ein Segment mit dem Aufkantungswinkel β₃, anschließend ein Segment mit dem Aufkantungswinkel β₂ und schließlich ein Segment mit dem Aufkantungswinkel β₄ angeordnet werden. Die beiden darauf folgenden Gruppen mit jeweils vier Segmenten könnten dann wieder in der gleichen Art und Weise aufgebaut werden. Durch die unterschiedlichen Neigungen der Streutelleroberflächen benachbarter Segmente ergeben sich für das dort befindliche Streugut unterschiedliche Radialbeschleunigungen am Ende des Streutellers, wodurch unterschiedliche Wurfweiten erzielt werden.

Bei den der Erfindung zugrunde liegenden Versuchen hat sich gezeigt, dass mit einem derartigen Streuteller eine hervorragende Streugutverteilung über die Streubreite erreicht werden kann. Damit das Streugut die Wurfschaufeln erst an deren radial äußeren Enden verlässt, können die Wurfschaufeln 8 in ihrem oberen Bereich schaufelartig umgebogen sein, wie das aus der Zeichnung hervorgeht.

In Fig. 4 ist ein zweites Ausführungsbeispiel eines Streutellers 5' dargestellt, der wiederum auf seiner Streutelleroberfläche radial verlaufende Wurfschaufeln 8' vorsieht, die den Streuteller zwischen sich in Segmente 9'a, 9'b, 9'c, 9"a, 9"b und 9"c unterteilen.

Während die einzelnen Segmente beim ersten Ausführungsbeispiel gleichgroß ausgebildet wurden, weisen die Segmente einer Gruppe beim Ausführungsbeispiel gemäß Fig. 4 unterschiedliche Größen auf. Im dargestellten Ausführungsbeispiel sind zwei Gruppen mit jeweils drei Segmenten 9'a, 9'b, 9'c bzw. 9"a, 9"b, 9"c dargestellt.

Neben der unterschiedlichen Segmentgröße sind auch hier zumindest bei einigen, vorzugsweise bei allen benachbarten Segmenten ein Teil der Streutelleroberfläche mit unterschiedlichen Neigungen gegenüber der Drehachse ausgebildet.

Bei den der Erfindung zugrunde liegende Versuchen hat es sich als vorteilhaft erwiesen, wenn die Größe des Segments mit der Stärke der Neigung so korrespondiert, dass das kleinste Segment 9'a die kleinste Neigung (beispielsweise gemäß Fig. 3a), das mittelgroße Segment 9'b eine mittlere Neigung (beispielsweise gemäß Fig. 3b) und das große Segment 9'c eine große Neigung (beispielsweise gemäß Fig. 3c) aufweist.

Bei einer solchen Ausgestaltung ergibt sich das in Fig. 4 dargestellte Streubild, wobei selbstverständlich in jedem Segment dasselbe Streugut enthalten ist. Lediglich zur Darstellung des Streubildes wurden für das Streugut in den einzelnen Segmenten einer Gruppe unterschiedliche Symbole (Quadrat, Dreieck, Kreis) verwendet.

Anhand des Streubildes lässt es sich erkennen, dass der Winkel der Aufkantung und die Größe des Segmentes einen unmittelbaren Einfluss auf die erzielbare Streubreite B haben. Bei einem stärker aufgekanteten Segment verzögert sich der Austrag des Streugutes, sodass dieses eine stärkere Zentrifugalkraft erfährt und dadurch dann weiter ausgeworfen werden kann. Durch eine gezielte Abstimmung von Segmentgröße und Neigungswinkel der Streutelleroberflächen benachbarte Segmente kann eine gezielte Streubreite eingestellt und dabei ein gleichmäßiges Streubild erzielt werden.

Für unterschiedliche Streubreiten können daher zweckmäßigerweise unterschiedliche Streuteller vorgesehen werden.

## Patentansprüche

1. Streuteller (5) für ein Winterdienst-Streugerät (1), der eine Streutelleroberfläche aufweist, die um eine Drehachse (7) rotierend antreibbar ist und der auf der Streutelleroberfläche radial verlaufende Wurfschaufeln (8) vorsieht, die den Streuteller zwischen sich in Segmente (9) unterteilen, wobei
zumindest die radial äußeren Bereiche der Streutelleroberflachen (5a) benachbarter Segmente (9) gegenüber einer Senkrechten zur Drehachse geneigt sind, **dadurch gekennzeichnet, dass** diese Bereiche mit unterschiedlichen Winkeln (β₁, β₂, β₃, β₄) geneigt sind und die Winkel, mit denen zumindest die genannten radial äußeren Bereiche der Streutelleroberflächen benachbarter Segmente gegenüber der Senkrechten zur Drehachse geneigt sind im Bereich von 0° < β ≤ 30°, vorzugsweise 0° < β ≤ 20°, liegen.

2. Streuteller nach Anspruch 1, **dadurch gekennzeichnet, dass** zumindest ein Teil, vorzugsweise alle benachbarten Segmente (9'a, 9'b, 9'c; 9"a, 9"b, 9"c) unterschiedliche Größen aufweisen.

3. Streuteller nach Anspruch 1, **dadurch gekennzeichnet, dass** wenigstens 50%, vorzugsweise 80 bis 100 %, der radialen Erstreckung der Streutelleroberfläche der Segmente (9) gegenüber einem inneren Bereich des Streutellers (5) geneigt ausgebildet sind.

4. Streuteller nach Anspruch 1, **dadurch gekennzeichnet, dass** zumindest die radial äußeren Bereiche der Streutelleroberflächen benachbarter Segmente gegenüber einem inneren Bereich (10) des Streutellers aufgekantet sind.

5. Streuteller nach Anspruch 1, **dadurch gekennzeichnet, dass** die Wurfschaufeln (8) geradlinig ausgebildet sind.

6. Streuteller nach Anspruch 1, **dadurch gekennzeichnet, dass** die Streutelleroberfläche in ihrer Draufsicht kreisförmig ausgebildet ist.

7. Streuteller nach Anspruch 1, **dadurch gekennzeichnet, dass** die radial innen liegende Enden der Wurfschaufeln (8) mit gleichem radialen Abstand zur Drehachse (7) angeordnet sind.

8. Streuteller nach Anspruch 1, **dadurch gekennzeichnet, dass** die radial außen liegende Enden der Wurfschaufeln (8) mit gleichem radialen Abstand zur Drehachse (7) angeordnet sind.

9. Streuteller nach Anspruch 1, **dadurch gekennzeichnet, dass** die Streutelleroberfläche einen inneren Bereich (10) aufweist, der sich quer zur Drehachse (7) erstreckt.

10. Streuteller nach Anspruch 1, **dadurch gekennzeichnet, dass** der Streuteller (5) in mehrere Gruppen von jeweils wenigstens 2, vorzugsweise 3 bis 5 Wurfschaufeln (8) unterteilt ist, die jeweils gleich aufgebaut sind, wobei sich innerhalb einer Gruppe die Neigung (β) der Streutelleroberfläche benachbarter Segmente (9) kontinuierlich vergrößert oder verkleinert.

11. Streuteller nach Anspruch 1, **dadurch gekennzeichnet, dass** - in Umfangsrichtung (11) des Streutellers (5) gesehen - die Neigung der Streutelleroberfläche benachbarter Segmente (9) abwechselnd größer und kleiner als die vorhergehende Neigung ausgebildet ist.

12. Streuautomat (2) mit einem Streuteller (5) gemäß einem oder mehreren der vorhergehenden Ansprüche, wenigstens einem Vorratsbehälter (3, 4) für Streugut sowie einer Zuführeinrichtung (6), um das Streugut vom Vorratsbehälter dem Streuteller (5) zuzuführen.

13. Winterdienst-Streugerät (1) mit einem Streuautomat (2) gemäß Anspruch 12.

## Claims

1. A spreading disc (5) for a winter service gritting apparatus (1), having a spreading disc surface which is drivable in rotation about a rotation axis (7) and providing on the spreading disc surface radially extending casting vanes (8) which divide the spreading disc between them into segments (9), at least the radially outer regions of the spreading disc surfaces (5a) of adjacent segments (9) being inclined with respect to a perpendicular to the rotation axis, **characterised in that** those regions are inclined at differing angles (β₁, β₂, β₃, β₄) and the angles at which at least the mentioned radially outer regions of the spreading disc surfaces of adjacent segments are inclined with respect to the perpendicular to the rotation axis lie in the range of 0° < β ≤ 30°, preferably 0° < β ≤ 20°.

2. A spreading disc according to claim 1, **characterised in that** at least some and preferably all adjacent segments (9'a, 9'b, 9'c; 9"a, 9"b, 9"c) are of differing sizes.

3. A spreading disc according to claim 1, **characterised in that** at least 50%, preferably from 80% to 100%, of the radial extent of the spreading disc surface of the segments (9) is configured to be inclined with respect to an inner region of the spreading disc (5).

4. A spreading disc according to claim 1, **characterised in that** at least the radially outer regions of the spreading disc surfaces of adjacent segments are set on edge relative to an inner region (10) of the spreading disc.

5. A spreading disc according to claim 1, **characterised in that** the casting vanes (8) are of a straight-line configuration.

6. A spreading disc according to claim 1, **characterised in that** the spreading disc surface is of a circular configuration in its plan view.

7. A spreading disc according to claim 1, **characterised in that** the radially inside ends of the casting vanes (8) are disposed at the same radial distance from the rotation axis (7).

8. A spreading disc according to claim 1, **characterised in that** the radially outside ends of the casting vanes (8) are disposed at the same radial distance from the rotation axis (7).

9. A spreading disc according to claim 1, **characterised in that** the spreading disc surface has an inner region (10) which extends transversely to the rotation axis (7).

10. A spreading disc according to claim 1, **characterised in that** the spreading disc (5) is divided into a plurality of groups each of at least 2 and preferably from 3 to 5 casting vanes (8) which are of an identical construction, the inclination (β) of the spreading disc surface of adjacent segments (9) continuously increasing or decreasing within a group.

11. A spreading disc according to claim 1, **characterised in that** - viewed in the peripheral direction (11) of the spreading disc (5) - the inclination of the spreading disc surface of adjacent segments (9) is configured to be alternately greater or less than the preceding inclination.

12. An automatic gritting device (2) having a spreading disc (5) according to one or more of the preceding claims, at least one supply vessel (3, 4) for grit, and a feed device (6) for feeding the grit from the supply vessel to the spreading disc (5).

13. A winter service gritting apparatus (1) having an automatic gritting device (2) according to claim 12.

## Revendications

1. Disque d'épandage (5) pour un appareil d'épandage de service d'hiver (1), qui est doté d'une surface de disque d'épandage, qui peut être entraînée en rotation autour d'un axe de rotation (7) et dans lequel sont prévues des pales d'éjection (8), qui divisent, entre elles, le disque d'épandage (5) en segments (9), sachant qu'au moins les zones radialement extérieures des surfaces (5a) de disque d'épandage de segments (9) voisins sont inclinées vers l'axe de rotation par rapport à une droite, **caractérisé en ce que** ces zones sont inclinées selon des angles différents (β₁, β₂, β₃, β₄) et que les angles, selon lesquels au moins les dites zones radialement extérieures des surfaces (5a) de disque d'épandage de segments voisins sont inclinées vers l'axe de rotation par rapport à une droite, sont situés dans une plage de 0 ° <β ≤ 30 °, de préférence de 0 ° < β ≤ 20 °.

2. Disque d'épandage selon la revendication 1, **caractérisé en ce qu'**moins une partie, de préférence tous les segments voisins (9'a, 9'b, 9'c; 9"a, 9"b, 9'cc) sont de différentes grandeurs.

3. Disque d'épandage selon la revendication 1, **caractérisé en ce que** 50 % au moins, de préférence 80 à 100 % de l'étendu radiale de la surface (5a) de disque d'épandage des segments (9) sont inclinés par rapport à une zone intérieure du disque d'épandage (5).

4. Disque d'épandage selon la revendication 1, **caractérisé en ce qu'**au moins les zones radialement extérieures des surfaces de disque d'épandage de segments voisins sont pliées vers le haut par rapport à une zone intérieure (10) de disque d'épandage.

5. Disque d'épandage selon la revendication 1, **caractérisé en ce que** pales d'éjection (8) sont de conception rectiligne.

6. Disque d'épandage selon la revendication 1, **caractérisé en ce que** la surface de disque d'épandage, vue de dessus, est circulaire.

7. Disque d'épandage selon la revendication 1, **caractérisé en ce que** les extrémités des pales d'éjection (8) radialement situées à l'intérieur sont disposées avec le même intervalle radial par rapport à l'axe de rotation (7).

8. Disque d'épandage selon la revendication 1, **caractérisé en ce que** les extrémités des pales d'éjection (8) radialement situées à l'extérieur sont disposées avec le même intervalle radial par rapport à l'axe de rotation (7).

9. Disque d'épandage selon la revendication 1, **caractérisé en ce que** la surface de disque d'épandage est dotée d'une zone intérieure (10), qui s'étend transversalement par rapport à l'axe de rotation (7).

10. Disque d'épandage selon la revendication 1, **caractérisé en ce que** le disque d'épandage (5) est divisé en plusieurs groupes, comprenant chacun au moins 2, de préférence 3 à 5 pales d'éjection (8), qui présentent respectivement la même constitution, sachant que l'inclinaison (β) de la surface de disque d'épandage de segments (9) voisins augmente et diminue continuellement, au sein d'un groupe.

11. Disque d'épandage selon la revendication 1, **caractérisé en ce que** - vue dans la direction périphérique (11) du disque d'épandage (5) - l'inclinaison de la surface de disque d'épandage de segments (9) voisins est alternativement plus grande ou plus petite que l'inclinaison précédente.

12. Automate d'épandage (2), qui est doté d'un disque d'épandage (5) selon l'une ou plusieurs des revendications précédentes, qui est doté d'au moins un réservoir (3, 4) de produit à épandre, ainsi que d'un système d'alimentation (6) pour conduire le produit à épandre du réservoir au disque d'épandage (5).

13. Disque d'épandage (1) pour service d'hiver, qui est doté d'un automate d'épandage (2) selon la revendication 12.
